# EUROPÄISCHE PATENTANMELDUNG

(11) **EP 2 813 661 A2**
(43) Veröffentlichungstag der Anmeldung: **17.12.2014**
(21) Anmeldenummer: 14168406.8
(22) Anmeldetag: 15.05.2014
(51) Int. Cl.: E06B 7/14

(54) **Entwässerungsvorrichtung sowie Profilanordnung mit einer Entwässerungsvorrichtung**

(30) Priorität: 15.05.2013 EP 13167808
(71) Anmelder: Alcoa Aluminium Deutschland, Inc., 58642 Iserlohn (DE)
(72) Erfinder: Van Kempen, Frederic, 34740 Vendargues (FR); Amouroux, Bernard, 30250 Villevielle (FR)
(74) Vertreter: Trinks, Ole

(57) **Zusammenfassung**

Es wird eine Entwässerungsvorrichtung (100) zum Ableiten von Flüssigkeit aus einem Rahmen-Innenraum (250) eines Fenster- oder Türrahmens angegeben. Mit dem Ziel, das Ableiten von eingedrungenem Regenwasser und dergleichen aus dem Rahmen-Innenraum (250) zu gewährleisten und gleichzeitig die thermischen Eigenschaften und die Dichtigkeit des Fenster- oder Türrahmens zu verbessern, sieht die erfindungsgemäße Lösung vor, dass die Entwässerungsvorrichtung (100) einen Verbindungsbereich (101) zum Herstellen einer ersten Verbindung zwischen der Entwässerungsvorrichtung (100) und einer Entwässerungsöffnung (215) im unteren Teil des Rahmens aufweist, sodass die Entwässerungsvorrichtung (100) nach dem Herstellen der Verbindung zumindest teilweise außerhalb des Rahmens zur Außenseite (10) hin erstreckt, wobei die Entwässerungsvorrichtung (100) mindestens eine Durchlassöffnung (105) aufweist, die dazu ausgelegt ist, einen Flüssigkeitsauslass aus dem Rahmen-Innenraum (250) heraus und gleichzeitig einen Lufteinlass in den Rahmen-Innenraum (250) hinein zu gewährleisten.

## Beschreibung

Die vorliegende Erfindung betrifft eine Entwässerungsvorrichtung zum Ableiten von Flüssigkeit aus einem Rahmen-Innenraum eines Fenster- oder Türrahmens sowie eine Profilanordnung mit einer solchen Entwässerungsvorrichtung.

Bei Tür- oder Fensterrahmen, die Teil einer Gebäudefassade sind, insbesondere bei solchen Rahmen, die aus einem äußeren und einem inneren Profilteil vorzugsweise aus Leichtmetall zusammengesetzt sind, ist es üblich, den Rahmen-Innenraum einerseits mit Entwässerungsöffnungen, andererseits mit Belüftungsöffnungen zu versehen. Regenwasser, das infolge von etwaigen Undichtigkeiten in den Rahmen-Innenraum eindringt, kann somit durch die im Regelfall im in Einbaulage unteren Teil des Rahmens angeordnete Entwässerungsöffnung bzw. angeordneten Entwässerungsöffnungen zur Außenseite der Fassade hin abfließen. Die Belüftungsöffnungen, die herkömmlicherweise in der Regel im in Einbaulage oberen Bereich des Rahmens vorgesehen sind, dienen hierbei zum Druckausgleich, um ein möglichst kontinuierliches Abfließen des Wassers aus dem Rahmen-Innenraum zu ermöglichen.

Derartige herkömmliche Lösungen weisen nun den Nachteil auf, dass selbst bei kleineren Fenster- oder Türrahmen mindestens zwei Öffnungen, nämlich die Entwässerungsöffnung in unteren Rahmenteil sowie die Belüftungsöffnung im oberen Rahmenteil vorgesehen werden müssen, was die thermischen Eigenschaften des Rahmens verschlechtert und die Dichtigkeit herabsetzt. Insbesondere infolge hohen Winddruckes ist es dadurch möglich, dass Regenwasser bei entsprechend vorherrschenden Druckverhältnissen sogar zusätzlich in die Entwässerungsöffnung und auch in die Belüftungsöffnung hinein gedrückt wird.

Der vorliegenden Erfindung liegt daher die Aufgabe zugrunde, eine Entwässerungsvorrichtung zum Ableiten von Flüssigkeit aus einem Rahmen-Innenraum eines Fensters- oder Türrahmens anzugeben, welche die obigen Nachteile vermeidet und die Dichtigkeit verbessert.

Die Aufgabe wird gelöst durch eine Entwässerungsvorrichtung mit den Merkmalen des unabhängigen Patentanspruches 1. Bezogen auf die gesamte Profilanordnung wird die Aufgabe gelöst durch eine Profilanordnung mit einer entsprechenden Entwässerungsvorrichtung gemäß Patentanspruch 11.

Demnach weist die erfindungsgemäße Entwässerungsvorrichtung einen Verbindungsbereich zum Herstellen einer ersten Verbindung zwischen der Entwässerungsvorrichtung und einer Entwässerungsöffnung im unteren Teil des Rahmens auf, sodass sich die Entwässerungsvorrichtung nach dem Herstellen der Verbindung zumindest teilweise außerhalb des Rahmens zur Außenseite hin erstreckt. Zudem weist die Entwässerungsvorrichtung mindestens eine Durchlassöffnung auf, die dazu ausgelegt ist, einen Flüssigkeitsauslass aus dem Rahmen-Innenraum heraus und gleichzeitig einen Lufteinlass in den Rahmen-Innenraum hinein zu gewährleisten.

Die mit der erfindungsgemäßen Entwässerungsvorrichtung erreichbaren Vorteile liegen auf der Hand. So ist durch die vorzugsweise weitgehend dicht ausgeführte Verbindung in dem Verbindungsbereich zwischen der Entwässerungsvorrichtung bzw. deren Durchlassöffnung und der in dem Rahmen ausgebildeten Entwässerungsöffnung, eine besonders einfache Befestigung gewährleistet.

Dadurch, dass gleichzeitig ein Flüssigkeitsauslass aus dem Rahmen-Innenraum heraus und ein Lufteinlass in den Rahmen-Innenraum hinein durch die gleiche Öffnung gewährleistet ist, ist es nicht notwendig, zum Zwecke des Druckausgleiches separate Belüftungsöffnungen oder dergleichen in dem Rahmen vorzusehen, was die Dichtigkeit insgesamt verbessert. Gleichzeitig wird hierdurch der Tatsache Rechnung getragen, dass auch bei einem sich aufbauenden Winddruck bzw. sich einer aufbauenden Windlast die sich dadurch ergebende Druckdifferenz den Abfluss von Wasser (bzw. sonstiger Flüssigkeiten) aus dem Rahmen-Innenraum heraus nicht beeinträchtigt wird.

Es sei darauf hingewiesen, dass sich die angegebenen Lagebeziehungen auf einen Fenster- oder Türrahmen in Einbaulage beziehen; unter dem unteren Teil des Rahmens ist in diesem Zusammenhang derjenige Teil zu verstehen, welcher in Einbaulage ausreichend weit unten liegt, so dass ein selbsttätiges Ablaufen von Regenwasser und dergleichen infolge der Erdbeschleunigung möglich ist. Des Weiteren ist mit Außenseite die Wetterseite der Fassade gemeint, in deren Richtung zumindest das äußere Profilteil weist. Bei einem Flügelrahmenprofil bezieht sich dies auf eine Geschlossenstellung dieses Flügelrahmens.

Vorteilhafte Weiterbildungen der erfindungsgemäßen Lösung sind in den abhängigen Patentansprüchen angegeben.

So ist es beispielsweise vorgesehen, dass der Verbindungsbereich dazu ausgelegt ist, zumindest bereichsweise in die Entwässerungsöffnung eingesetzt zu werden. Durch dieses zumindest bereichsweise Einführen des Verbindungsbereiches der erfindungsgemäßen Entwässerungsvorrichtung in die in dem Rahmen vorgesehene Entwässerungsöffnung ist eine besonders einfache Befestigung bzw. Verbindung zwischen der Öffnung einerseits und der Entwässerungsvorrichtung andererseits gegeben. Hierdurch kann der Aufbau wesentlich vereinfacht werden.

Alternativ oder zusätzlich ist es vorgesehen, dass die Entwässerungsvorrichtung eine Durchlassquerschnitt-Reguliereinrichtung aufweist, welche dazu ausgelegt ist, den Durchlassquerschnitt der Durchlassöffnung für Flüssigkeit und/oder den Durchlassquerschnitt der Durchlassöffnung für Luft festzulegen.

Hierdurch ist es möglich, unabhängig vom Volumen des Rahmen-Innenraums und damit der Fenstergröße bzw. Türgröße in den unterschiedlichen Rahmen stets Entwässerungsöffnungen mit einheitlichem Querschnitt vorzusehen. Mit anderen Worten, die Entwässerungsöffnungen müssen nicht - wie es bei den herkömmlichen Lösungen der Fall war - auf das Volumen des Rahmen-Innenraums angepasst werden. Eine Regulierung der möglichen Durchlassmenge durch die Entwässerungsöffnung wird dann mittels der Durchlassquerschnitt-Reguliereinrichtung in der Entwässerungsvorrichtung vorgenommen, welche beispielsweise während des Montagevorganges einmalig auf das Volumen des Rahmen-Innenraumes des spezifischen Fenster- oder Türrahmens festgelegt wird.

Hierdurch kann eine einzige Ausgestaltung der erfindungsgemäßen Entwässerungsvorrichtung an einer Vielzahl von Rahmentypen mit unterschiedlichen Volumina der Rahmen-Innenräume zum Einsatz kommen und gleichzeitig eine optimale Anpassung des Durchlassquerschnittes der Entwässerungsöffnung mittelbar durch die Durchlassquerschnitt-Reguliereinrichtung der Entwässerungsvorrichtung vorgenommen werden.

Hierdurch ist gewährleistet, dass auch bei kleineren Rahmen-Innenraum-Volumina der Durchlassquerschnitt der Durchlassöffnung nicht größer ist, als es die thermischen und/oder die Dichteigenschaften des in Frage stehenden Rahmentypen erlauben.

Gemäß einer vorteilhaften Weiterbildung kann diese Durchlassquerschnitt-Reguliereinrichtung eine Regulierlasche sein, die mindestens eine Sollbruchstelle aufweist.

Mit anderen Worten: Im Auslieferungszustand der erfindungsgemäßen Entwässerungsvorrichtung weist diese Regulierlasche eine, vorzugsweise jedoch mehrere Sollbruchstellen auf, um sie unmittelbar am Einbauort universell anpassbar zu machen, und zwar an das Rahmen-Innenraum Volumen desjenigen Rahmens, mit dessen Entwässerungsöffnung (in Einheitsgröße) die spezifischen Entwässerungsvorrichtung verbunden werden soll. Ist ein großes Entwässerungs- und/oder Belüftungsvolumen pro Zeiteinheit von Nöten, so wird die Regulierlasche entsprechend mehr gekürzt, sodass ein entsprechend größerer Querschnitt (Durchlassquerschnitt) der Durchlassöffnung in der Entwässerungsvorrichtung freigegeben wird. Im Umkehrschluss wird bei kleineren Rahmen-Innenraum Volumina diese Regulierlasche nicht oder nur teilweise gekürzt, sodass der Durchlassquerschnitt entsprechend kleiner bleibt, was bei derartigen kleinen Rahmen-Innenraum Volumina bezogen auf die Dichtigkeit und die thermischen Eigenschaften vorteilhaft sein kann.

Alternativ oder zusätzlich kann es in einer weiteren Ausgestaltung in der erfindungsgemäßen Lösung vorgesehen sein, dass ein sich zumindest teilweise außerhalb des Rahmens zur Außenseite hin erstreckender Teil der Entwässerungsvorrichtung als Umlenkeinrichtung ausgebildet ist.

Diese Umlenkeinrichtung ist dazu ausgelegt, die Durchlassöffnung von einer in Einbaulage waagerechten Ebene in eine senkrechte Ebene zu überführen. Mit anderen Worten, es wird die sich in einer senkrechten Ebene erstreckende Entwässerungsöffnung infolge ihrer Verbindung mit der Durchlassöffnung in eine waagerechte Ebene überführt, in dem die Umlenkeinrichtung im Querschnitt beispielsweise bogenförmig ausgestaltet ist. Dieser Bogen weist in einer Einbaulage nach unten, d. h. in Richtung Erdoberfläche, so dass ein Hineindrücken von Regenwasser durch eventuell anstehenden Winddruck weitgehend vermieden wird. Gleichzeitig wird das Abfließen des Regenwassers aus dem Rahmen-Innenraum durch eine derartige Umlenkeinrichtung nicht beeinträchtigt.

Alternativ oder zusätzlich kann gemäß einem weiteren Aspekt der erfindungsgemäßen Lösung die Entwässerungsvorrichtung eine im Einbauzustand im Rahmen-Innenraum verlaufende Diffusoreinrichtung aufweisen. Diese Diffusoreinrichtung verläuft zumindest in einem Teilbereich entlang der Entwässerungsöffnung und ist dazu ausgelegt, ein Wasser-Luft-Gemisch im Bereich der Durchlassöffnung daran zu hindern, sich weiträumig im Rahmen-Innenraum zu verteilen.

Insbesondere dann, wenn ein gewisser Winddruck (beispielsweise bei variablen Windböen oder dergleichen) auf die Außenseite der Fassade wirkt, mit welcher der Rahmen in Verbindung steht, so kann es selbst dann, wenn eine oben beschriebene Umlenkeinrichtung vorgesehen ist, durchaus vorkommen, dass Regenwasser oder andere Flüssigkeit infolge dieses anstehenden Winddruckes in die Durchlassöffnung der Entwässerungsvorrichtung und damit in Richtung der Entwässerungsöffnung gedrückt wird.

Ein derartiges (Regen-) Wasser-Luft-Gemisch ist dahingehend unvorteilhaft, als dass mit ihm zusätzlich Schmutzstoffe in den Rahmen-Innenraum hineingetragen werden können, welche insbesondere bei einer weiträumigen und feinzerstäubten Verteilung anschließend, d. h. wenn der Winddruck wieder nachlässt, nicht wieder aus dem Rahmen-Innenraum durch die Entwässerungsöffnung abfließen können. Mittels der Diffusoreinrichtung kann nun sichergestellt werden, dass eine derartige großflächige Verteilung des ggf. schmutzhaltigen Wassers im Rahmen-Innenraum zuverlässig vermieden wird.

Alternativ oder zusätzlich ist es gemäß einem weiteren Aspekt der erfindungsgemäßen Lösung möglich, die Durchlassöffnung derart auszugestalten, dass sie einen ersten Durchlassbereich mit einem ersten Durchlassbereichsquerschnitt und einen davon zumindest bereichsweise abgetrennten zweiten Durchlassbereich mit einem zweiten Durchlassbereichsquerschnitt aufweist. In diesem Fall mündet im Einbauzustand der erste Durchlassbereich in einen oberen Bereich der Entwässerungsöffnung. Entsprechend mündet der zweite Durchlassbereich in einen unteren Bereich der Entwässerungsöffnung.

Unter dem Begriff "abtrennen" ist hiermit zumindest eine bereichsweise physikalische Trennung zwischen den beiden Durchlassbereichen gemeint, was beispielsweise mittels eines Trennsteges oder dergleichen erfolgen kann.

In diesem Fall wird dann ein unterer Bereich der Entwässerungsöffnung, in welchem aus dem Rahmen-Innenraum abzuleitendes Regenwasser ansteht, durch den näher rahmenseitigen zweiten Durchlassbereich der erfindungsgemäßen Entwässerungsvorrichtung geleitet und gleichzeitig die für den Druckausgleich in dem Rahmen-Innenraum notwendige Luftzufuhr durch den ersten Durchlassbereich gewährleistet, welcher in einen oberen Bereich der Entwässerungsöffnung mündet, an welcher im Regelfall kein abzuleitendes Regewasser aus dem Rahmen-Innenraum ansteht.

Insbesondere in Kombination mit einer beispielsweise geteilten Durchlassquerschnitt-Reguliereinrichtung, mit welcher sich die durch den ersten Durchlassbereich erfolgende Luftzufuhr und die durch den zweiten Durchlassbereich erfolgende Regenwasser-Abfuhr bezogen auf den jeweiligen Querschnitt separat einstellen lassen, ist damit eine optimale Anpassung auf die Einbaubedingungen des jeweiligen Rahmens gewährleistet, an welchem die Entwässerungsvorrichtung montiert werden soll.

Mit anderen Worten, es können die Abflussmenge und die zum Druckausgleich benötigte Luftmenge separat geregelt werden, indem hierfür separate Öffnungen (erste bzw. zweiter Durchlassbereich) vorgesehen werden.

Gemäß einem weiteren Aspekt der erfindungsgemäßen Lösung verläuft die Diffusoreinrichtung zumindest in einem in die Entwässerungsöffnungen mündenden Bereich oberhalb des unteren Bereichs der Entwässerungsöffnung und unterhalb des oberen Bereichs der Entwässerungsöffnung.

Hierdurch ist sichergestellt, dass der Bereich, in dem ein Zerstäuben des Wassers durch die Diffusoreinrichtung vermindert werden soll, begrenzt ist und gleichzeitig ein ausreichender Lufteinlass in den Rahmen-Innenraum möglich ist. Gleichzeitig kann durch eine entsprechende Formgebung ein vorteilhaftes Ablenken der Luft innerhalb des Rahmen-Innenraums erfolgen. Der Durchperlbereich, der durch die Diffusoreinrichtung unterhalb des oberen Bereichs der Entwässerungsöffnung definiert wird, ist somit begrenzt, sodass tatsächlich nur in diesem Durchperlbereich infolge des Winddruckes eindringendes Regenwasser, welches beim Eindringen zerstäubt wird, daran gehindert wird, den Rahmen-Innenraum zu verschmutzen.

Gemäß einem weiteren Aspekt der erfindungsgemäßen Lösung ist es vorgesehen, dass der sich zumindest teilweise außerhalb des Rahmens zur Außenseite hin erstreckende Teil der Entwässerungsvorrichtung und die Diffusoreinrichtung derart teilbar ausgebildet sind, dass sie zum Einbau werkzeuglos miteinander verbindbar und vorzugsweise durch Aneinander- oder Ineinanderklipsen miteinander in einer zweiten Verbindung verbindbar sind.

Durch die Teilbarkeit der Diffusoreinrichtung von dem im Einbauzustand außerhalb des Rahmens verlaufenden Teil der Entwässerungsvorrichtung ist ein einfacher Einbau am Montageort gewährleistet.

In einer vorteilhaften Weiterbildung ist die erste Verbindung derart ausgestaltet, dass sie ein Verschieben der Entwässerungsvorrichtung in der Ebene der Entwässerungsöffnung weitgehend unterbindet, und die zweite Verbindung ist derart ausgestaltet, dass sie ein Verschieben der Entwässerungsvorrichtung senkrecht zu dieser Ebene weitegehend unterbindet.

Mit anderen Worten, es ist die zweite Verbindung, d. h. die Verbindung zwischen dem außerhalb des Rahmens verlaufenden Teil der Entwässerungsvorrichtung und der Diffusoreinrichtung, derart ausgestaltet, dass ein Positionshalten senkrecht zur Entwässerungsöffnungsebene gewährleistet ist und dieses Positionshalten durch einfaches werkzeugloses Verbinden, vorzugsweise durch Aneinander- bzw. Ineinanderklipsen miteinander erzielt werden kann. Gleichzeitig ist die erste Verbindung derart ausgestaltet, dass (beispielsweise durch entsprechende Ausgestaltung des Verbindungsbereiches) die erfindungsgemäße Entwässerungsvorrichtung bezogen auf die Ebene der Entwässerungsöffnung weitegehend festgelegt ist.

Selbstverständlich ist es auch möglich, dass auch die erste Verbindung ein Positionshalten der Entwässerungsvorrichtung, d. h. entweder des außerhalb des Rahmens verlaufenden Teils, der Diffusoreinrichtung oder auch beider Teile ermöglicht, sodass die Entwässerungsvorrichtung in ihrer Position gesichert ist.

In Bezug auf die Profilanordnung ist es vorgesehen, dass eine derartige Profilanordnung mindestens ein äußeres Profilteil und mindestens ein damit vorzugsweise mittels mindestens eines Isoliersteges verbundenes inneres Profilteils aufweist, wobei zwischen dem inneren und dem äußeren Profilteil ein Rahmen-Innenraum ausgebildet ist, wobei das äußere Profilteil im unteren Teil eine Entwässerungsöffnung aufweist. Bei einer derartigen Profilanordnung kommt eine Entwässerungsvorrichtung, wie sie obenstehend beschrieben ist, zum Einsatz.

Selbstverständlich ist es auch möglich, sämtliche oben beschriebene Weiterbildungen für sich alleine gesehen oder in Kombination auf die Entwässerungsvorrichtung anzuwenden, wie sie bei einer Profilanordnung der beschriebenen Ausgestaltung zum Einsatz kommt.

Nachfolgend wird eine bespielhafte Ausführungsform der erfindungsgemäßen Lösung anhand einer Zeichnung näher erläutert.

Es zeigen:
- Fig. 1:: eine Querschnittsansicht auf eine Profilanordnung mit einer Entwässerungsvorrichtung gemäß einer ersten Ausführungsform der Erfindung;
- Fig. 2:: eine Querschnittsansicht auf die Umlenkeinrichtung der Entwässerungsvorrichtung aus Fig. 1 in isolierter Darstellung;
- Fig. 3:: eine Ansicht auf die Umlenkeinrichtung aus Fig. 2 entlang der Linie 3-3;
- Fig. 4:: eine Querschnittsansicht auf eine Diffusoreinrichtung der Entwässerungsvorrichtung gemäß Fig. 1 in isolierter Darstellung;
- Fig. 5:: eine perspektivische Ansicht der Umlenkeinrichtung und der Diffusoreinrichtung aus Fig. 1 bzw. den Figuren 2 und 3 im zusammengesetzten Zustand in isolierter Darstellung; und
- Fig. 6:: eine perspektivische Ansicht auf die Profilanordnung aus Fig. 1.

Fig. 1 zeigt eine seitliche Schnittansicht auf ein Flügelrahmenprofil 200, welches aus einem äußeren Profilteil 210 und einem inneren Profilteil 220 zusammengesetzt ist, die zwecks thermischer Trennung mittels zweier Isolierstäbe 230, 231 miteinander verbunden sind. Das äußere Profilteil 210 ist hierbei einer Außenseite 10, d. h. einer Wetterseite einer Gebäudefassade oder dergleichen zugewandt und weist in einem unteren Teil eine (in Fig. 1 nicht gezeigte) Entwässerungsöffnung 215 auf, durch welche in den Rahmen-Innenraum 250 eingedrungenes Regenwasser oder sonstige Flüssigkeiten ablaufen können.

Der Rahmen-Innenraum 250 wird hierbei als derjenige Raum bezeichnet, welcher zwischen dem äußeren Profilteil 210 und dem inneren Profilteil 220 liegt und im Falle eines Flügelrahmens beispielsweise ein Flächenelement wie eine Verglasung oder dergleichen trägt.

Wie aus der Darstellung in Fig. 1 weiter ersichtlich ist, ist in dem unteren Teil in bzw. an der Entwässerungsöffnung eine Entwässerungsvorrichtung vorgesehen, welche insgesamt mit 100 bezeichnet ist.

In der dargestellten Ausführungsform weist die Entwässerungsvorrichtung 100 eine im Querschnitt bogenförmig ausgestaltete Umlenkeinrichtung 110 sowie eine Diffusoreinrichtung 120 auf, welche nach dem Einbau in bzw. an der Entwässerungsöffnung durch eine Clipslösung miteinander verbindbar sind und in ihrem verbundenen Zustand in Fig. 1 gezeigt sind.

Im Bereich des Rahmen-Innenraums 250 ist ein Durchperlbereich 125 unterhalb der Diffusoreinrichtung 120 ausgebildet, in welchem beispielsweise infolge Winddruckes einbringendes Regenwasser, welches die Durchlassöffnung 105 der Entwässerungsvorrichtung 100 durchtritt, in diesem Durchperlbereich 125 gehalten wird und von einem weiträumigen Verspritzen innerhalb des Rahmen-Innenraums 250 abgehalten wird.

Die Diffusoreinrichtung 120 ist in der dargestellten Ausführungsform derart ausgebildet, dass sie sich auf einem Teilbereich des äußeren Profilteils 210 abstützt.

Wie insbesondere aus der isolierten Darstellung aus Fig. 2 hervorgeht, wird ein Verbindungsbereich 101, der in der vorliegenden Ausführungsform an der Umlenkeinrichtung 110 der Entwässerungsvorrichtung 100 ausgebildet ist, von der Außenseite 10 her durch die Entwässerungsöffnung 215 des äußeren Profilteils 210 hindurchgeführt. Dieser Verbindungsbereich 101 weist Rastaussparungen 111 auf, welche mit entsprechenden Rastnasen 121, die an der Diffusoreinrichtung 120 ausgebildet sind, durch Einklipsen in Verbindung gebracht werden kann, wobei diese Rastnasen aus der isolierten Darstellung der Diffusoreinrichtung 120 in Fig. 4 näher ersichtlich sind. Nach diesem Zusammenbauvorgang ergibt sich die Entwässerungsvorrichtung 100, wie sie perspektivisch isoliert (d. h. ohne die entsprechenden Profilteile) dargestellt ist.

Wie aus der isolierten Darstellung der Umlenkeinrichtung 110 aus Fig. 3, aber auch aus der Darstellung aus Fig. 5 näher hervorgeht, ist die Durchlassöffnung 105, welche in der Umlenkeinrichtung 110 der Entwässerungseinrichtung 100 ausgebildet ist, durch einen Trennsteg in einen ersten Durchlassbereich 106 und einen zweiten Durchlassbereich 107 geteilt. Der zweite Durchlassbereich 107 steht mit einem unteren Bereich der Entwässerungsöffnung 215 in Verbindung, wie es später unter Bezugnahme auf die Darstellung in Fig. 6 noch näher erläutert wird. Entsprechend steht der erste Durchlassbereich 106 mit dem oberen Bereich 216 der Entwässerungsöffnung in Verbindung.

Die Umlenkeinrichtung 110 dient der Umlenkung der senkrecht verlaufenden Ebene der Entwässerungsöffnung 215 in eine waagerechte Ebene, die dem Erdboden zugewandt ist und zu diesem weitgehend parallel verläuft.

Durch eine derartige im Querschnitt bogenförmige Formgebung der Umlenkeinrichtung 110 wird auch bei anstehendem Winddruck die Gefahr reduziert, dass Regenwasser oder andere Flüssigkeiten durch die Durchlassöffnung 105 in den Rahmen-Innenraum 250 hineingedrückt werden. Sollte dies dennoch geschehen, beispielsweise bei Überschreiten einer bestimmten Winddruckschwelle oder dergleichen, so sorgt die Diffusoreinrichtung 120, welche im Rahmen-Innenraum 250 im Bereich der Entwässerungsöffnung 215 verläuft, dafür, dass das verspritzende Regenwasser oder dergleichen sich nicht weiträumig im Rahmen-Innenraum 250 verteilt.

Gleichzeitig sorgt der zweite Durchlassbereich 107 für einen Abfluss eindringenden Regenwassers aus dem Rahmen-Innenraum 250, wohingegen mit Hilfe des ersten Durchlassbereiches 106 sichergestellt ist, dass eine ausreichende Belüftung des Rahmen-Innenraums 250 zum Zwecke des Druckausgleichs erfolgt. Hierbei ist zu beachten, dass bei der dargestellten Ausführungsform die Diffusoreinrichtung 120 derart verläuft, dass in unmittelbarer Nähe zur Entwässerungsöffnung 215 die Diffusoreinrichtung in etwa auf Höhe des Trennsteges angeordnet ist, sodass der Durchperlbereich 125 im Wesentlichen nur in Kontakt mit dem Bereich steht, in welchem sich aus dem Rahmen-Innenraum 250 abzuleitendes Wasser oder sonstige Flüssigkeiten ansammeln; demgegenüber steht der Bereich oberhalb der Diffusoreinrichtung 120 mit dem ersten Durchlassbereich 106 in Verbindung und sorgt für die notwendige Belüftung.

In Fig. 6 ist exemplarisch in perspektivischer Ansicht nochmals die Entwässerungsvorrichtung 100 gemäß der oben beschriebenen Ausführungsform eingesetzt, in eine erste Entwässerungsöffnung 215a eines äußeren Profilteils 210 aus Leichtmetall dargestellt. Zum Zwecke der besseren Darstellung ist eine weitere Entwässerungsöffnung 215b eingezeichnet, in welcher exemplarisch keine Entwässerungsvorrichtung 100 vorgesehen ist, wobei dies lediglich zum Zwecke der besseren Darstellung erfolgt ist.

Der obere Bereich 216 einer jeden Entwässerungsöffnung 215a, 215b und der untere Bereich 217 einer jeden Entwässerungsöffnung 215a, 215b ist in Fig. 6 entsprechend angedeutet. Es ist zu beachten, dass infolge des Einsatzes der erfindungsgemäßen Entwässerungsvorrichtung 100 keine zusätzlichen Belüftungsöffnungen oder dergleichen vorgesehen sein müssen; die notwendige Belüftung zum Zwecke des Druckausgleiches beim Ableiten von Regenwasser aus dem Rahmen-Innenraum 250 wird vollständig durch die erfindungsgemäße Entwässerungsvorrichtung 100 gewährleistet.

Nicht dargestellt ist in der vorliegenden Ausführungsform, eine Regulierbarkeit des Durchlassquerschnittes des ersten Durchlassbereiches und/oder des zweiten Durchlassbereiches mittels einer Durchlassquerschnitt-Reguliereinrichtung wie beispielsweise eine Regulierlasche oder dergleichen, wie es oben beschrieben ist.

### Bezugszeichenliste

- 100: Entwässerungsvorrichtung
- 200: Flügelrahmenprofil
- 210: äußeres Profilteil
- 220: inneres Profilteil
- 250: Rahmen-Innenraum
- 101: Verbindungsbereich
- 215, 215a, 215b: Entwässerungsöffnung
- 10: Außenseite
- 105: Durchlassöffnung
- 110: Umlenkeinrichtung
- 125: Durchperlbereich
- 120: Diffusoreinrichtung
- 106: erster Durchlassbereich
- 216: oberer Bereich der Entwässerungsöffnung
- 107: zweiter Durchlassbereich
- 217: unterer Bereich der Entwässerungsöffnung
- 230, 231: Isoliersteg
- 111: Rastaussparung
- 121: Rastnase

## Patentansprüche

1. Entwässerungsvorrichtung (100) zum Ableiten von Flüssigkeit aus einem Rahmen-Innenraum (250) eines Fensters- oder Türrahmens, vorzugsweise aus einem Zwischenprofilraum eines aus einem äußeren (210) und einem inneren Profilteil (220) zusammengesetzten Flügelrahmens (200), wobei die Entwässerungsvorrichtung (100) einen Verbindungsbereich (101) zum Herstellen einer ersten Verbindung zwischen der Entwässerungsvorrichtung (100) und einer Entwässerungsöffnung (215) im unteren Teil des Rahmens aufweist, sodass sich die Entwässerungsvorrichtung (100) nach dem Herstellen der Verbindung zumindest teilweise außerhalb des Rahmens zur Außenseite (10) hin erstreckt, wobei die Entwässerungsvorrichtung (100) mindestens eine Durchlassöffnung (105) aufweist, die dazu ausgelegt ist, einen Flüssigkeitsauslass aus dem Rahmen-Innenraum (250) heraus und gleichzeitig einen Lufteinlass in den Rahmen-Innenraum (250) hinein zu gewährleisten.

2. Entwässerungsvorrichtung (100) nach Anspruch 1,
wobei der Verbindungsbereich (101) dazu ausgelegt ist, zumindest bereichsweise in die Entwässerungsöffnung (215) eingesetzt zu werden.

3. Entwässerungsvorrichtung (100) nach einem der vorhergehenden Ansprüche,
wobei die Entwässerungsvorrichtung (100) eine Durchlassquerschnitt-Reguliereinrichtung aufweist, welche dazu ausgelegt ist, den Durchlassquerschnitt der Durchlassöffnung (105) für Flüssigkeit und/oder den Durchlassquerschnitt der Durchlassöffnung (105) für Luft festzulegen.

4. Entwässerungsvorrichtung nach Anspruch 3,
wobei die Durchlassquerschnitt-Reguliereinrichtung eine Regulierlasche mit mindestens einer Sollbruchstelle aufweist.

5. Entwässerungsvorrichtung nach einem der vorhergehenden Ansprüche, wobei ein sich zumindest teilweise außerhalb des Rahmens zur Außenseite (10) hin erstreckender Teil der Entwässerungsvorrichtung (100) als Umlenkeinrichtung (110) ausgebildet ist, die dazu ausgelegt ist, die Durchlassöffnung (105) von einer in Einbaulage waagerechten Ebene in eine senkrechte Ebene zu überführen.

6. Entwässerungsvorrichtung (100) nach einem der vorhergehenden Ansprüche,
wobei die Entwässerungsvorrichtung (100) eine im Einbauzustand im Rahmen-Innenraum (250) verlaufende Diffusoreinrichtung (120) aufweist, die sich zumindest in einem Teilbereich entlang der Entwässerungsöffnung (215) erstreckt und die dazu ausgelegt ist, ein Wasser-Luft-Gemisch im Bereich der Durchlassöffnung (105) daran zu hindern, sich weiträumig im Rahmen-Innenraum (250) zu verteilen.

7. Entwässerungsvorrichtung (100) nach einem der vorhergehenden Ansprüche,
wobei die Durchlassöffnung (105) einen ersten Durchlassbereich (106) mit einem ersten Durchlassbereichsquerschnitt und einem davon zumindest bereichsweise abgetrennten zweiten Durchlassbereich (107) mit einem zweiten Durchlassbereichsquerschnitt aufweist, wobei im Einbauzustand der erste Durchlassbereich (106) in einen oberen Bereich (216) der Entwässerungsöffnung (215) mündet, und wobei der zweite Durchlassbereich (107) in einen unteren Bereich (217) der Entwässerungsöffnung (215) mündet.

8. Entwässerungsvorrichtung (100) nach einem der vorhergehenden Ansprüche,
wobei sich die Diffusoreinrichtung (120) zumindest in einem in die Entwässerungsöffnung (215) mündenden Bereich oberhalb des unteren Bereichs (217) der Entwässerungsöffnung (215) und unterhalb des oberen Bereichs (216) der Entwässerungsöffnung (215) erstreckt.

9. Entwässerungsvorrichtung (100) nach einem der vorhergehenden Ansprüche,
wobei der sich zumindest teilweise außerhalb des Rahmens zur Außenseite (10) hin erstreckende Teil der Entwässerungsvorrichtung (100) und die Diffusoreinrichtung (120) derart teilbar ausgebildet sind, dass sie zum Einbau werkzeuglos miteinander verbindbar und vorzugsweise durch Aneinanderoder Ineinanderklipsen miteinander in einer zweiten Verbindung verbindbar sind.

10. Entwässerungsvorrichtung (100) nach Anspruch 9,
wobei die erste Verbindung derart ausgestaltet ist, dass sie ein Verschieben der Entwässerungsvorrichtung (100) in der Ebene der Entwässerungsöffnung weitgehend unterbindet, und wobei die zweite Verbindung derart ausgestaltet ist, dass sie ein Verschieben der Entwässerungsvorrichtung (100) senkrecht zu dieser Ebene weitgehend unterbindet.

11. Profilanordnung mit mindestens einem äußeren Profilteil (210) und mindestens einem damit vorzugsweise mittels mindestens eines Isoliersteges (230, 231) verbundenen inneren Profilteil (220),
wobei zwischen dem inneren und dem äußeren Profilteil (210, 220) ein Rahmen-Innenraum (250) ausgebildet ist, wobei das äußere Profilteil (210) im unteren Teil eine Entwässerungsöffnung (215) aufweist, und wobei die Profilanordnung eine Entwässerungsvorrichtung (11) nach einem der vorhergehenden Ansprüche aufweist.
